# EUROPÄISCHE PATENTSCHRIFT

(11) **EP 0 382 027 B1**
(45) Veröffentlichungstag und Bekanntmachung des Hinweises auf die Patenterteilung: **18.10.1995**
(21) Anmeldenummer: 90101655.0
(22) Anmeldetag: 27.01.1990
(51) Int. Cl.: D01H 13/24, D01H 9/18, B65H 67/00

(54) **Verfahren zum Steuern von Transportvorgängen in einer Spinnerei und Ringspinnmaschine**
Method for controlling transport actions in a spinning mill and ring spinner
Méthode pour commander des processus de transport dans une filature et métier à filer en continu à anneaux

(30) Priorität: 09.02.1989 DE 3903771
(43) Veröffentlichungstag der Anmeldung: 16.08.1990
(73) Patentinhaber: Zinser Textilmaschinen GmbH, D-73058 Ebersbach/Fils (DE)
(72) Erfinder: Warbinek, Kurt, Dr.-Ing., D-7332 Eislingen (DE); Hungerbühler, Ulrich, Dipl.-Ing. (FH), D-7333 Ebersbach (DE); Peter, Thomas, Dipl.-Ing. (FH), D-7300 Esslingen (DE)
(74) Vertreter: Wilhelm & Dauster Patentanwälte European Patent Attorneys

(56) Entgegenhaltungen:
- DD-A- 252 592
- DD-A- 252 592
- DE-A- 3 216 218
- DE-A- 3 614 654
- FR-A- 2 461 034
- GB-A- 2 065 725
- US-A- 4 122 654

## Beschreibung

Die Erfindung betrifft ein Verfahren zum Steuren von Transporteinrichtungen gemäß dem oberbegriff des Anspruchs 1. Ein derartiges Verfahren ist aus DE-A-3 614 654 bekannt.

Es wird heute angestrebt, in Spinnereien die Transportvorgänge zu automatisieren und auch zu rationalisieren. Beispielsweise sind derartige Transportvorrichtungen durch die DE-A-3 614 654 beschrieben. Dort ist ein Transportsystem zum Transportieren der leeren und gefüllten Kannen offenbart, jedoch kann prinzipiell ein ähnliches Transportsystem auch zwischen anderen, zu einer Spinnerei gehörenden Maschinen vorgesehen werden, beispielsweise zwischen Spinnereivorbereitungsmaschinen untereinander, wie Karden, Strecken und Kämmereimaschinen oder für nachfolgende Maschinen, wie Flyer und Ringspinnmaschinen, sofern diese Ringspinnmaschinen eine Kannenvorlage aufweisen.

Der Erfindung liegt die Aufgabe zugrunde, eine Steuerung für die Transportvorgänge zu schaffen, durch die eine möglichst rationelle Arbeitsweise und damit eine möglichst geringe Zahl an Transportgeräten ermöglicht wird.

Diese Aufgabe wird durch die Merkmale des kennzeichnenden Teil des Anspruchs 1 gelöst.

Damit läßt sich eine Rationalisierung erreichen, da der zentrale Rechner Angaben darüber erhält, zu welchem in der Zukunft liegenden Zeitpunkt mit Bedarf welcher Art zu rechnen ist. Bei Maschinen, deren Arbeitszeit oder Abzugsende durch das Abliefern einer eingestellten Lieferlänge bestimmt wird, kann die Restarbeitszeit oder Restabzugszeit bis zu dem nächsten Wechselvorgang, welcher den Handlungsbedarf der Transporteinrichtung begründet, vergleichsweise einfach aus der restlichen, noch zu liefernden Länge und der Liefergeschwindigkeit ermittelt werden. Um dabei Unsicherheiten zu vermeiden, die durch unvorhersehbare Maschinenstillstände, beispielsweise Vorgarn- oder Luntenbrüche, verursacht werden, wird vorgesehen, daß die noch erforderliche Arbeitszeit, d.h. die voraussichtliche Restlaufzeit, während des Verlaufes der gesamten Arbeitszeit mehrfach abgerufen werden können. Dadurch lassen sich im Verlauf der Arbeitszeit eingetretene Maschinenstillstände bei der Steuerung der Transporteinrichtungen berücksichtigen.

Das Berechnen der Restlaufzeit ist für Spinnereivorbereitungsmaschinen, wie Karden, Strecken oder Kämmereimaschinen und auch für Flyer, die keine Drehzahlverstellung aufweisen, relativ einfach.

An Ringspinnmaschinen (und auch an Flyern) mit einer Drehzahlverstellung ist die Ermittlung der Restlaufzeit dadurch erschwert, daß sich die Maschinengeschwindigkeit im Verlaufe des Abzuges verändert. Ferner richtet sich insbesondere bei Ringspinnmaschinen das Ende des Abzuges, d.h. das Ende der Arbeitszeit, nicht nach verarbeiteter Materiallänge, sondern nach der Fertigstellung des Spulenaufbaus.

Um auch Ringspinnmaschinen in das erfindungsgemäße Verfahren zum Steuern von Transporteinrichtungen einbeziehen zu können, werden für Ringspinnmaschinen mit einer Vielzahl von Spindeln, mit einer während des Aufbaus von Kopsen Doppelhübe ausführenden und bezüglich der Spindeln ausgehend von einer Anfangsposition bis zu einer Endposition ihre Höhenposition verändernden Ringbank und mit einem die Maschinengeschwindigkeit bestimmenden Antrieb, der mit einer Steuerung versehen ist, die nach einem Spinnprogramm die Maschinengeschwindigkeit während der Arbeitszeit zum Aufbauen der Kopse steuert, wie aus FR-A-2 461 034 bekannt, Mittel zum Bilden eines vor Abschluß des Aufbaus der Kopse abrufbaren Signals vorgesehen, das für die bis zum Erreichen der fertigen Kopse verbleibende Restarbeitszeit repräsentativ ist. Durch diese Ausbildung können auch Ringspinnmaschinen in das Verfahren einbezogen werden, da an ihnen dann ebenfalls mehrfach während der Arbeitszeit Signale abgerufen werden können, aus denen ein in der Zukunft liegender Bedarf für einen Kopswechsel und/oder für einen Vorgarnwechsel ermittelt werden kann.

In weiterer Ausgestaltung der Erfindung wird vorgesehen, daß bei der Ringspinnmaschine Mittel zum Erfassen der augenblicklichen Position im Spinnprogramm und zum Ermitteln der noch unter Berücksichtigung des Verlaufs des Spinnprogramms verbleibenden Restarbeitszeit vorgesehen sind. Diese Angaben können in das Spinnprogramm eingearbeitet werden, so daß bei Abfragen der augenblicklichen Position gleichzeitig eine Information über die Restarbeitszeit abgegeben werden kann.

Bei einer anderen Ausführungsform einer Ringspinnmaschine sind Mittel zum Erfassen der für den jeweils letzten Doppelhub der Ringbank benötigten Zeitspanne, Mittel zum Ermitteln der noch bis zum Erreichen der vollen Kopse durchzuführenden Anzahl von Doppelhüben und Mittel zum Errechnen der sich aus diesen beiden Werten ergebenden Restarbeitszeit vorgesehen. Dabei wird ausgenutzt, daß hier keine zusätzlichen Informationen in der Spinnmaschine abgelegt und abgespeichert werden müssen. Das für den zentralen Rechner benötigte Signal kann in einfacher Weise aus den an der Spinnmaschine ohnehin vorhandenen Informationen von der einen Rechner enthaltenden Steuerung der Maschine ebenfalls ermittelt werden kann. In zweckmäßiger Ausgestaltung sind dabei Mittel zum Korrigieren der sich aus der Zeitspanne des für den letzten Doppelhub der Ringbank und der noch auszuführenden Anzahl von Doppelhüben ergebenden Restarbeitszeit unter Berücksichtigung der sich gemäß dem Spinnprogramm ändernden Maschinengeschwindigkeit vorgesehen. Damit wird sichergestellt, daß bei der Restarbeitszeitberechnung keine Fehler gemacht werden.

Im nachstehenden wird die Restarbeitszeitberechnung einer Ringspinnmaschine an einem Beispiel erläutert. Die nicht dargestellte Ringspinnmaschine besitzt eine Vielzahl von Ringspindeln, die auf beiden Maschinenseiten angeordnet sind. Diese Ringspindeln werden von einem Antrieb angetrieben, der mittels einer einen Rechner enthaltenden Steuerung gesteuert ist. Dabei kann ein gemeinsamer Antrieb für alle Spindeln oder ein abschnittsweise Antrieb oder auch ein Antrieb mit Einzelmotoren vorgesehen werden. Jeder Ringspindel ist ein Streckwerk zugeordnet, wobei die Streckwerke einer Maschinenseite oder beider Maschinenseiten einen gemeinsamen Antrieb aufweisen, der ebenfalls von der Steuerung gesteuert wird. Auf beiden Maschinenseiten befinden sich weitere Ringbänke, die zur Erzielung eines vorgegebenen Kopsaufbau in bestimmter Weise Hub- und Senkbewegungen durchführen. Dabei wird die Höhe der Ringbank in Relation zu den Spindeln schrittweise erhöht, so daß sich der bekannte Kopsaufbau ergibt.

Die Ringspinnmaschine arbeitet nach einem sogenannten Spinnprogramm, das in seinem Schema in Fig. 1 und 2 dargestellt ist. Nach diesem Spinnprogramm werden die Spindeldrehzahlen (n) und damit auch die Geschwindigkeiten der übrigen Elemente, insbesondere der Streckwerke und der Hub- und Senkbewegung der Ringbank in gleichem Maße verändert. Das Spinnprogramm ist üblicherweise so ausgelegt, daß zu Beginn des Kopsaufbaus eine geringere Maschinengeschwindigkeit als in dem mittleren Bereich des Spulenaufbaus vorliegt. Gegen Ende des Spulenaufbaus wird die Spindeldrehzahl (und damit auch die Maschinengeschwindigkeit) wieder abgesenkt. Damit ergibt sich das Diagramm entsprechend Fig. 1 und 2, bei welcher die Spindeldrehzahl über der Ringbankposition aufgetragen ist, d.h. der Ringbankhöhe (h), um die diese Ringbank von der absenkten Anfangsposition schrittweise bis zu der Endposition angehoben wird, bei welcher der Kopsaufbau abgeschlossen ist, d.h. die Stellung "Kops voll" erreicht worden ist. Dieses Vorschalten der Ringbankhöhe (h), der die Hub- und Senkbewegung überlagert ist, d.h. der sogenannte Doppelhub, kann beispielsweise durch eine Klinkenschaltung oder auch durch einen Schrittmotor durchgeführt werden. In der Praxis wird eine Unterteilung in einzelne Abschnitte vorgenommen, in welchen die Spindeldrehzahl (Maschinengeschwindigkeit) konstant gehalten und anschließend stufenweise erhöht oder auch abgesenkt wird. Dies bedeutet, daß die Spindeldrehzahl (n) über eine gewisse Hubhöhe konstant gehalten wird, d.h. die Spindeldrehzahl (ni) über die Differenz der Ringbankhöhe (Δhi), worauf sich dann die Drehzahlen (ni+1) für die Differenz der Ringbankhöhe (Δhi+1) usw. anschließen. Um zu einem beliebigen Zeitpunkt die verbleibende Restarbeitszeit festzustellen, wird zunächst aus dem Spinnprogramm die Information entnommen, wieviel Hubschritte, in denen jeweils ein Doppelhub durchgeführt wird, noch bis zu dem Ende des Kopsaufbaus, der Stellung "Kops voll" der Ringbank benötigt werden. Zusätzlich wird die Zeitspanne gemessen, die für den vorausgegangenen Doppelhub benötigt wird. Diese Messung erfolgt beispielsweise durch an der Ringbank angeordnete Inkrementalgeber. Aus der Multiplikation der Anzahl der noch benötigten Hubschritte mit der Zeitspanne des letzten Doppelhubs ergibt sich die noch verbleibende Restarbeitszeit oder Abzugszeit, die allerdings noch mit einem Fehler behaftet ist, da hierbei nicht die sich ändernde Maschinengeschwindigkeit berücksichtigt ist, d.h. die sich nach dem Spinnprogramm ändernde Spindeldrehzahl und die sich ebenfalls entsprechend ändernde Geschwindigkeit für den Doppelhub. Das von dem Rechner aufgrund der vorhergehenden Werte errechnete Signal wird deshalb in dem Rechner mittels eines Korrekturfaktors korrigiert. Dieser Korrekturfaktor wird von dem Rechner aus Informationen gebildet, die er dem Spinnprogramm entnimmt. Aus dem Spinnprogramm sind alle zukünftigen Drehzahlwerte der Spindeln (Maschinengeschwindigkeit) und die zugehörigen Ringbankhöhen bekannt. Es wird hierzu die momentane Spindeldrehzahl mit der noch für die Restarbeitszeit verbleibenden zurückzulegenden Ringbankhöhe multipliziert, d.h. die in Fig. 1 angelegte Fläche berechnet. Des weiteren wird das Integral aus dem tatsächlichen Verlauf entsprechend dem Spinnprogramm gebildet, d.h. die in Fig. 2 angelegte Fläche. Dieses Integral (angelegte Fläche Fig. 2) wird durch die Multiplikation der momentanen Spindeldrehzahl und der verbleibenden Ringbankhöhe gebildete Fläche (angelegte Fläche Fig. 1) dividiert, wodurch sich der Korrekturfaktor ergibt.

Das vorstehend erläuterte Signal wird am Ende jedes Doppelhubes der Ringbank neu gebildet, wobei die für diesen vorausgegangenen Doppelhub benötigte Zeit zugrundegelegt wird. Dieses permanent neu gebildete Signal steht deshalb jederzeit abrufbar zur Verfügung, wobei dann Maschinenstillstände berücksichtigt werden. Ebenso kann es vorkommen, daß bei Auftreten einer zu hohen Fadenbruchzahl die Arbeitsgeschwindigkeit der Spinnmaschine reduziert werden muß. Auch eine derartige Reduzierung wird bei der Bildung des jeweils für die Restarbeitszeit repräsentativen Signals berücksichtigt.

## Patentansprüche

1. Verfahren zum Steuern von Transporteinrichtungen, die an den Maschinen einer Spinnereimaschinenanlage zu verarbeitendes Fasermaterial bereitstellen und von den Maschinen verarbeitetes Fasermaterial abtransportieren und/oder Aufnahmen für an einer Maschine verarbeitetes Fasermaterial bereitstellen, dadurch gekennzeichnet, daß ein zentraler Rechner die Transporteinrichtungen steuert, der mit den Maschinen verbunden ist, die mehrfach abrufbare Signale erzeugen und an den Rechner weitergeben, die für die bis zu einem erneuten Bereitstellen oder Abtransportieren erforderliche Arbeitszeit an der betreffenden Maschine repräsentativ sind.

2. Ringspinnmaschine mit einer Vielzahl von Spindeln, mit einer während des Aufbaus von Kopsen Doppelhübe ausführenden und bezüglich der Spindeln ausgehend von einer Anfangsposition bis zu einer Endposition ihre Höhenposition verändernden Ringbank und mit einem die Maschinengeschwindigkeit bestimmenden Antrieb, der mit einer Steuerung versehen ist, die nach einem Spinnprogramm die Maschinengeschwindigkeit während der Arbeitszeit zum Aufbauen der Kopse steuert, dadurch gekennzeichnet, daS Mittel zum Bilden eines vor Abschluß des Aufbaus der Kopse abrufbaren Signals vorgesehen sind, das für die bis zum Erreichen der fertigen Kopse verbleibende Restarbeitszeit repräsentativ ist.

3. Ringspinnmaschine nach Anspruch 2, dadurch gekennzeichnet, daß Mittel zum Erfassen der augenblicklichen Position im Spinnprogramm und zum Ermitteln der noch unter Berücksichtigung des Verlaufs des Spinnprogramms verbleibenden Restarbeitszeit vorgesehen sind.

4. Ringspinnmaschine nach Anspruch 2 oder 3, dadurch gekennzeichnet, daß Mittel zum Erfassen der für den jeweils letzten Doppelhub der Ringbank benötigten Zeitspanne, Mittel zum Ermitteln der noch bis zum Erreichen der vollen Kopse durchzuführenden Anzahl von Doppelhüben und Mittel zum Errechnen der sich aus diesen beiden Werten ergebenden Restarbeitszeit vorgesehen sind.

5. Ringspinnmaschine nach Anspruch 4, dadurch gekennzeichnet, daß Mittel zum Korrigieren der sich aus der Zeitspanne des für den letzten Doppelhub der Ringbank und der noch auszuführenden Anzahl von Doppelhüben ergebenden Restarbeitszeit unter Berücksichtigung der sich gemäß dem Spinnprogramm ändernden Maschinengeschwindigkeit vorgesehen sind.

## Claims

1. Method for controlling transport actions for feeding fibre material to the machines of a spinning mill and for carrying off fibre material from the machines after it has been processed, or for presenting receiving means for fibre material that has been processed by a machine,
**wherein** the transport actions are controlled by a central computer connected to the machines, which latter generate multiple-readout signals that are sent to the computer and that are representative of the remaining working time of the respective machine still needed before the next feeding or carrying-off action can take place.

2. Ring spinner having a plurality of spindles, a ring rail that performs double-traversing movements during the building-up of cops, and that varies its vertical position relative to the spindles, between an initial position and a final position, and having further a drive determining the speed of the machine, which comprises a control for controlling the machine speed during the working time needed for building up the cops, in accordance with a spinning program, wherein means are provided for generating a signal that can be read out before the cops have been completely built up, and that is representative of the residual working time needed until the cops will be complete.

3. Ring spinner according to claim 2, wherein means are provided for determining the momentary position within the spinning program and for determining the residual working time that will be needed given the respective state of the spinning program.

4. Ring spinner according to claim 2 or 3, wherein there are provided means for determining the period of time needed for the respective last double-traversing movement of the ring rail, means for determining the number of double-traversing movements needed until the cops will be complete, and means for calculating the remaining working time from these two values.

5. Ring spinner according to claim 4, wherein means are provided for correcting the residual working time resulting from the periods of time required for the last double-traversing movement of the ring rail and the number of double-traversing movements still to be performed, giving due consideration to the variation of the machine speed resulting from the spinning program.

## Revendications

1. Méthode pour commander des dispositifs de transport mettant à disposition sur les machines d'une installation de filature du matériau fibreux à traiter et enlevant du matériau fibreux traité par la machine et/ou mettant à disposition des supports pour le matériau fibreux traité sur une machine, caractérisé en ce que un ordinateur central commande les dispositifs de transport, cet ordinateur étant relié avec les machines qui produisent des signaux pouvant être appelés à plusieurs reprises et transmis à l'ordinateur, ces signaux étant représentatifs pour la durée de travail nécessaire sur la machine en question jusqu'à une nouvelle mise à disposition ou un nouvel enlèvement.

2. Métier à filer en continu à anneaux avec un grand nombre de broches, avec un banc porte-anneaux effectuant pendant la formation de cannettes des courses doubles et modifiant en fonction des broches leur position en hauteur en partant d'une position de départ jusqu'à une position finale et avec un entraînement déterminant la vitesse de la machine et étant muni d'une commande pilotant selon un programme de filage la vitesse de la machine pendant la durée de travail pour la formation des cannettes, caractérisé en ce que des moyens pour la formation d'un signal sont prévus, ce signal pouvant être appelé avant la fin de la formation des cannettes et étant représentatif pour la durée de travail résiduelle jusqu'à l'obtention des cannettes finies.

3. Métier à filer en continu à anneaux selon la revendication 1, caractérisé en ce que des moyens sont prévus pour la détection de la position actuelle dans le programme de filage et pour la détermination de la durée résiduelle de travail en tenent compte du déroulement du programme de filage.

4. Métier à filer en continu à anneaux selon la revendication 2 ou 3, caractérisé en ce que des moyens sont prévus pour la détection de la durée nécessaire pour la dernière double course respective du banc porte-anneaux, des moyens pour la détermination du nombre de doubles courses encore à effectuer jusqu'à l'obtention de cannettes pleines et des moyens pour le calcul de la durée résiduelle de travail résultant de ces deux valeurs.

5. Métier à filer en continu à anneaux selon la revendication 4, caractérisé en ce que des moyens sont prévus pour la correction de la durée résiduelle de travail résultant de la durée nécessaire pour la dernière double course du banc porte-anneaux et du nombre de doubles courses encore à effectuer en tenant compte de la vitesse de machine se modifiant en fonction du programme de filage.
